# EUROPÄISCHE PATENTSCHRIFT

(11) **EP 3 835 482 B1**
(45) Veröffentlichungstag und Bekanntmachung des Hinweises auf die Patenterteilung: **13.07.2022**
(21) Anmeldenummer: 20201445.2
(22) Anmeldetag: 13.10.2020
(51) Int. Cl.: D21F 9/00, D21F 11/00

(54) **MASCHINE UND VERFAHREN ZUR HERSTELLUNG EINER FASERSTOFFBAHN**
METHOD AND MACHINE FOR MANUFACTURING A SHEET OF FIBROUS MATERIAL
MACHINE ET PROCÉDÉ DE FABRICATION D'UNE BANDE DE MATIÈRE FIBREUSE

(30) Priorität: 12.12.2019 DE 102019134177
(43) Veröffentlichungstag der Anmeldung: 16.06.2021
(73) Patentinhaber: Voith Patent GmbH, 89522 Heidenheim (DE)
(72) Erfinder: Zittlow, Jacob, 89522 Heidenheim (DE); Rühl, Thomas, 73249 Wernau (DE); Strempfl, Christoph, 89542 Herbrechtingen (DE); Schnellinger, Philip, 73457 Essingen (DE)
(74) Vertreter: Voith Patent GmbH - Patentabteilung

(56) Entgegenhaltungen:
- EP-A1- 3 023 543
- EP-A2- 1 911 877

## Beschreibung

Die Erfindung betrifft eine Papiermaschine geeignet zur Herstellung einer Sackkraftpapierbahn und einer festigkeitsarmen Papierbahn, umfassend eine Formiersektion zum Formieren und Entwässern der Papierbahn, eine Pressensektion und eine Trockenpartie mit einer Vortrockenpartie und einer Nachtrockenpartie, zum weiteren Entwässern der Papierbahn, sowie einer Aufrollung, wobei nach der Vortrockenpartie eine Staucheinrichtung zum Stauchen der Faserstoffbahn angeordnet ist.

Die Erfindung betrifft auch ein Verfahren zur Herstellung einer Sackkraftpapierbahn und einer festigkeitsarmen Papierbahn in einer Papiermaschine.

Vorrichtungen dieser Art sind bekannt. Die Dokumente WO2016/083170 A1 und EP 3 023 543 A1 offenbaren eine Papiermaschine zur Herstellung von Sackkraftpapier, als Nischenprodukt von Verpackungspapier. Die Investitions- und Betriebskosten für die Herstellung sollen unter Aufrechterhaltung einer hohen Qualität minimiert werden. Dies wird unter anderem dadurch erreicht, dass die eingesetzte Faserstoffsuspension in der Stoffaufbereitung einer Hochkonsistenzmahlung und einer Niedrigkonsistenzmahlung unterzogen wird und der Blattbildungsbereich zu Schüttelbewegungen durch eine Schüttelvorrichtung angeregt wird. Die Dehnfähigkeit des Sackkraftpapiers wird durch eine Staucheinrichtung verbessert. Die offenbarte Papiermaschine und der Prozess sind auf die Herstellung des Nischenproduktes "Sackkraftpapier" zugeschnitten.

Der Markt für Sackkraftpapiere ist Schwankungen unterworfen. Entstehende Überkapazitäten müssen eingelagert oder zu einem günstigeren Preis verkauft werden oder die Produktion gedrosselt werden. Die Aufgabe der Erfindung ist es daher die Auslastung der Papiermaschine für die Herstellung von Sackkraftpapieren zu verbessern.

Die Aufgabe wird durch Merkmale des Anspruches 1 gelöst. Es wird eine Papiermaschine vorgeschlagen, die geeignet ist zur Herstellung einer Sackkraftpapierbahn und einer festigkeitsarmen Papierbahn, umfassend eine Formiersektion zum Formieren und Entwässern der Papierbahn, eine Pressensektion und eine Trockenpartie mit einer Vortrockenpartie und einer Nachtrockenpartie, zum weiteren Entwässern der Papierbahn, sowie einer Aufrollung, wobei nach der Vortrockenpartie eine Staucheinrichtung zum Stauchen der Faserstoffbahn angeordnet ist. Erfindungsgemäß ist nach der Vortrockenpartie zusätzlich eine Leimungseinrichtung angeordnet.

Die Erfinder haben erkannt, dass die Herstellung von festigkeitsarmen Papieren und von Sackkraftpapieren auf einer Papiermaschine möglich ist, wenn das Konzept der Papiermaschine zur Herstellung von Sackkraftpapiere mit einer zusätzlichen Leimungseinrichtung ausgerüstet ist. Sie haben auch erkannt, dass der Markt für festigkeitsarme Papiere weitere Kapazitäten aufnehmen kann. Somit kann die Auslastung der Papiermaschine verbessert werden und wirtschaftlich vorteilhaft betrieben werden. Eine Papiermaschine mit Leimungseinrichtung ist beispielsweise aus dem Dokument EP 1 911 877 A2 bekannt.

Unter einer festigkeitsarmen Papierbahn sollen im Rahmen dieser Erfindung Papiere aus folgender Gruppe verstanden werden: Kraftpapiere, Wellpappenrohpapiere wie Testliner, Corrugated Medium oder auch Wellenrohpapier genannt.

Die festigkeitsarme Papierbahn ist vorzugsweise zumindest teilweise aus einer der folgenden Rohstoffe hergestellt: Altpapier, Kurzfasern, die beispielsweise aus Laubholz gewonnen worden sind, holzhaltige Frischfaser, beispielsweise CTMP, TMP.

Sackkraftpapiere enthalten Frischfaserzellstoffe, die vorzugsweise aus Nadelhölzern gewonnen werden und auch als Langfaserzellstoffe bezeichnet werden. Sackkraftpapiere haben somit ein wesentlich höheres Festigkeitspotential als die beschriebenen festigkeitsarmen Papierbahnen.

Soll auf der erfindungsgemäßen Papiermaschine eine Sackkraftpapierbahn hergestellt werden, so wird die Papierbahn im Anschluss an die Vortrockenpartie durch die Staucheinrichtung geführt und dort vorzugsweise in Längsrichtung, das heißt in Maschinenlaufrichtung gekreppt. Dabei wird die Bahnführung so gewählt, dass die Leimungseinrichtung umfahren wird. Die Papiermaschine ist so ausgelegt, dass der Trockengehalt der Sackkraftpapierbahn am Eintritt in die Staucheinrichtung im Bereich von 60% bis 65% liegt. Zur Erreichung guter Porositätswerte der Sackkraftpapierbahn wird sie in der Pressenpartie nur viel entwässert, dass ein Trockengehalt nach dem letzten Pressnip im Bereich von 38% bis 44% erreicht wird. Dies ist mit kleinen Linienkräften in der Pressenpartie erreichbar. Nach der Staucheinrichtung wird die Sackkraftpapierbahn in der Nachtrockenpartie fertig getrocknet, vorzugsweise auf Trockengehalte zwischen 92% und 98%, insbesondere zwischen 95% und 98%. Anschließend wird die Sackkraftpapierbahn in der Aufrollung aufgerollt.

Soll auf der erfindungsgemäßen Papiermaschine eine festigkeitsarme Papierbahn hergestellt werden, so wird die Papierbahn im Anschluss an die Vortrockenpartie durch die Leimungseinrichtung geführt und dort einseitig oder beidseitig auf die Papieroberfläche der Papierbahn festigkeitssteigernder Leim aufgetragen. Dabei wird die Bahnführung so gewählt, dass die Staucheinrichtung umfahren wird. Die festigkeitsarme Papierbahn muss am Eintritt in die Leimungseinrichtung, das heißt am Ende der Vortrockenpartie schon einen Trockengehalt im Bereich von 88% bis 96%, insbesondere im Bereich von 90% bis 95% besitzen. Um dies zu erreichen, ist die Pressenpartie so dimensioniert, dass sie geeignet ist, die notwendigerweise höheren Linienkräfte an den Pressnips zu ermöglichen um Eingangstrockengehalt in die Vortrockenpartie auf 43% bis 55%, insbesondere auf 45% bis 53% zu erhöhen. Nach der Leimungseinrichtung wird die festigkeitsarme Papierbahn in der Nachtrockenpartie auf den Endtrockengehalt zwischen 90% und 98%, insbesondere zwischen 92% und 96% getrocknet.

Eine weitere, optionale Möglichkeit, den geforderten Trockengehalt in der festigkeitsarmen Papierbahn am Ende der Vortrockenpartie zu erreichen, besteht darin, dass das Dampf- und Kondensatsystem der Vortrockenpartie mindestens eine Heizgruppe, vorzugsweise 2 oder mehr, mit Thermokompressoren zur Beheizung der der Heizgruppe zugeordneten Trockenzylinder umfasst. Dadurch kann, im Gegensatz zu einem Kaskadensystem, die Trocknungsleistung der Trockenzylinder in der Heizgruppe unabhängig von der Trocknungsleistung der anderen Heizgruppen eingestellt werden. Beim Kaskadensystem ist das nicht so. Es besteht eine Abhängigkeit zwischen den Heizgruppen. Bei der Herstellung einer festigkeitsarmen Papierbahn kann die Trocknungsleistung der Trockenzylinder durch Thermokompressoren höher gefahren werden als bei der Herstellung einer Sackkraftpapierbahn üblich ist.

Die Staucheinrichtung und die Leimungseinrichtung sind in der erfindungsgemäßen Papiermaschine im Anschluss an die Vortrockenpartie angeordnet.

Sackkraftpapierbahnen werden bekanntermaßen unter Verwendung einer sogenannten "Extensible Unit", beispielsweise bekannt als Clupak-Einheit, als Staucheinrichtung mit einem elastischen Band hergestellt, durch die noch feuchte Faserstoffbahn gekreppt wird, um deren Dehnungseigenschaften in Bahnlaufrichtung zu verbessern.

In einer praktischen möglichen Ausführung ist die Staucheinrichtung unterhalb der Leimungseinrichtung angeordnet. Die Staucheinrichtung kann im Keller der Papiermaschine angeordnet sein. Sie kann dabei beispielsweise an der Stuhlung der Papiermaschinen hängend befestigt sein ohne den Kellerboden zu berühren.

Es ist auch denkbar, wenn die Staucheinrichtung oberhalb der Leimungseinrichtung angeordnet ist. Dies kann bezüglich der Wartung, beispielsweise beim Austausch von Walzen, vorteilhaft sein, da der Hallenkran benutzt werden kann.

Die Staucheinrichtung kann in Maschinenlaufrichtung gesehen vor oder nach der Leimungseinrichtung angeordnet sein. Dies kann vorteilhaft sein, bei beengten baulichen Verhältnissen.

Ferner kann die Leimungseinrichtung als Filmpresse oder Leimpresse, welche aus dem Stand der Technik bereits bekannt sind, ausgeführt sein. Als Leimungsmittel kann Stärke eingesetzt sein.

In einer vorteilhaften praktischen Ausführungsvariante kann vorgesehen sein, dass nach der Vortrockenpartie eine Überführvorrichtung angeordnet und geeignet ausgeführt ist zum wahlweisen Überführen der Papierbahn in die Staucheinrichtung oder in die Leimungseinrichtung. Die Überführvorrichtung kann automatisiert oder manuell bedienbar sein. Sie kann sowohl für die Leimungseinrichtung als auch für die Staucheinrichtung mit einer Seilführung zur Überführung der Papierbahn ausgeführt sein. Die Überführvorrichtung kann Lenk und/oder Transportelemente zum Lenken und Transportieren der Papierbahn in die jeweilige Seilführung umfassen. Die Lenk und/oder Transportelemente können schwenkbar ausgeführt sein.

Vorzugsweise ist nach der Staucheinrichtung und Leimungseinrichtung eine Nachtrockenpartie angeordnet.

Die Formiersektion ist vorzugsweise als Langsieb ausgebildet.

In einem praktischen Fall kann die Pressensektion mindestens einen, vorzugsweise zwei Schuhpressnips aufweisen. Die Pressniplänge der Schuhpressnips liegt vorzugsweise bei mehr als 250mm, insbesondere bei mehr als 270mm. Dies ermöglicht eine flexible und einstellbare Entwässerungsleistung, die bei Produktionswechsel von Sackkraftpapier zu festigkeitsarmem Papier und umgekehrt vorteilhaft ist.

In einer möglichen Weiterentwicklung ist die Pressensektion eine als Kompaktpresse mit Zentralwalze ausgeführt.

Vorteilhaft ist, wenn die Pressensektion so dimensioniert und gestaltet ist, dass die Summe der Linienkräfte aller Pressnips in einem ersten Linienkraftbereich von ≥ 1300kN/m und alternativ in einem zweiten Linienkraftbereich von < 1300kN/m einstellbar sind.

In einem möglichen praktischen Fall ist zur Herstellung von Sackkraftpapier die Papierbahn durch die Staucheinrichtung geführt und die Pressenpartie so ist eingestellt, dass die Summe der Linienkräfte aller Pressnips im zweiten Linienkraftbereich liegen.

In einem weiteren möglichen praktischen Fall ist zur Herstellung einer festigkeitsarmen Papierbahn die Papierbahn durch die Leimungseinrichtung geführt und die Pressenpartie so eingestellt, dass die Summe der Linienkräfte aller Pressnips im ersten Linienkraftbereich liegen.

Vorteilhaft ist auch, wenn die Pressensektion zwei Schuhpressnips aufweist und so dimensioniert und gestaltet ist, dass die Linienkraft des ersten Pressnips für die Herstellung einer festigkeitsarmen Papierbahn in einem Linienkraftbereich von ≥ 1000kN/m und alternativ für die Herstellung einer Sackkraftpapierbahn in einem Linienkraftbereich von < 500kN/m, insbesondere von < 400kN/m, insbesondere von 100kN/m bis 200kN/m, einstellbar ist.

Hinsichtlich einer flexiblen Trocknungsleistung umfasst das Dampf- und Kondensatsystem der Vortrockenpartie mindestens eine Heizgruppe mit Thermokompressoren zur Beheizung der der Heizgruppe zugeordneten Trockenzylinder.

Die Vortrockenpartie weist am Beginn mindestens eine einreihige Trockengruppe auf, bei der die Papierbahn abwechselnd um Trockenzylinder und besaugte Leitwalzen, geführt ist. Anschließend folgen zwei-reihige Trockengruppen, wobei die Papierbahn abwechselnd um Trockenzylinder geführt ist. Die Vortrockenpartie umfasst also sowohl einreihige als auch zwei-reihige Trockengruppen.

Die Nachtrockenpartie umfasst vorzugsweise ausschließlich zwei-reihige Trockengruppen.

Vorzugsweise werden mindestens die ersten beiden oberen Trockenzylinder der Nachtrockenpartie nicht von einem Trockensieb umschlungen. Dadurch wird die Papierbahn nicht abgedeckt. Dies ermöglicht den Einsatz von Prallströmungstrocknern zur Erhöhung des Schrumpfes quer zur Maschinenlaufrichtung bei der Herstellung von Sackkraftpapierbahnen.

Die Aufgabe wird auch durch ein Verfahren zur wahlweisen Herstellung einer Sackkraftpapierbahn und einer festigkeitsarmen Papierbahn, in einer Papiermaschine gelöst, umfassend eine Formiersektion zum Formieren und Entwässern der Papierbahn, eine Pressensektion und eine Trockenpartie mit einer Vortrockenpartie und einer Nachtrockenpartie, zum weiteren Entwässern der Papierbahn, sowie einer Aufrollung, wobei nach der Vortrockenpartie eine Staucheinrichtung zum Stauchen der Faserstoffbahn und zusätzlich eine Leimungseinrichtung angeordnet wird, wobei zur Herstellung einer festigkeitsarmen Papierbahn die Papierbahn an der Staucheinrichtung vorbei durch die Leimungseinrichtung geführt wird und zur Herstellung von Sackkraftpapier die Papierbahn an der Leimungseinrichtung vorbei durch die Staucheinrichtung geführt wird.

Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung - soweit dies technisch sinnvoll ist - beliebig miteinander kombiniert sein können.

Weitere Merkmale und Vorteile der Erfindung ergeben sich aus der nachfolgenden Beschreibung bevorzugter Ausführungsbeispiele unter Bezugnahme auf die Zeichnungen.

Es zeigen
- Figur 1: eine erste Ausführungsform einer erfindungsgemäßen Papiermaschine in vereinfachter Darstellung;
- Figur 2: eine zweite Ausführungsform einer erfindungsgemäßen Papiermaschine in vereinfachter Darstellung;

Figur 1 zeigt eine erste Ausführungsform einer erfindungsgemäßen Papiermaschine 1 in vereinfachter Darstellung. Die gezeigte Papiermaschine 1 ist geeignet zur Herstellung einer Sackkraftpapierbahn 2 und einer festigkeitsarmen Papierbahn 2.1. In die Formiersektion 3, die als langsieb ausgeführt ist, wird durch einen Stoffauflauf eine Faserstoffsupension gegeben, dort entwässert und eine Papierbahn 2, 2.1 gebildet wird. Anschließend folgt in Maschinenlaufrichtung 16 eine Pressensektion 4. Sie umfasst zwei einzeln stehende Pressnips, welche beide als Pressnips mit verlängertem Pressspalt, in diesem Fall zwei Schuhpressnips, ausgeführt sind. Die Länge der Presspalte beträgt mehr als 250mm. Danach wird die Papierbahn 2, 2.1 in der Vortrockenpartie 5.1 der Trockenpartie 5 getrocknet. Sie weist am Beginn mindestens eine einreihige Trockengruppe auf, bei der die Papierbahn 2, 2.1 abwechselnd um Trockenzylinder 6 und Leitwalzen 7 geführt ist. Anschließend folgen zwei-reihige Trockengruppen, wobei die Papierbahn 2, 2.1 abwechselnd um um Trockenzylinder geführt ist. Die Papierbahn 2, 2.1 läuft mäanderformig um mit Dampf beheizte Trockenzylinder 6 und um Leitwalzen 7 und kommt in direkten Kontakt mit den mit den Trockenzylindern 6. Die Vortrockenpartie 5.1 ist mit einer Haube 8 eingehaust. Das nicht dargestellte Dampf- und Kondensatsystem der Vortrockenpartie umfasst in diesem Beispiel 2 Heizgruppen mit Thermokompressoren zur Beheizung der der Heizgruppe zugeordneten Trockenzylinder 6. Dadurch kann, im Gegensatz zu einem Kaskadensystem, die Trocknungsleistung der Trockenzylinder 6 in der Heizgruppe unabhängig von der Trocknungsleistung der anderen Heizgruppen eingestellt werden. Nach der Vortrockenpartie 5.1 ist eine Staucheinrichtung 10 zum Stauchen der Faserstoffbahn angeordnet. Erfindungsgemäß ist nach der Vortrockenpartie zusätzlich eine Leimungseinrichtung 11 angeordnet. Die Staucheinrichtung 10 ist in diesem Beispiel an einer Konsole 10.1 hängend unterhalb der Leimungseinrichtung 11 im Keller 15 der Papiermaschine 1 angeordnet. In Maschinenlaufrichtung 16 gesehen ist vor der Staucheinrichtung 10 und vor der Leimungseinrichtung 11 eine Überführvorrichtung 12 vorgesehen, mit der es möglich ist die Papierbahn 2, 2.1 wahlweise durch die Staucheinrichtung 10 oder durch die Leimungseinrichtung 11 zu führen. Dazu umfasst die Überführvorrichtung 12 Lenk- und/oder Transportelemente zum Lenken und Transportieren der Papierbahn in die jeweilige Seilführung umfassen. Bei der Herstellung einer festigkeitsarmen Papierbahn 2.1 wird diese zu und durch die Leimungseinrichtung 11, welche als Filmpresse ausgeführt ist, geleitet. Wird hingegen eine Sackkraftpapierbahn 2 produziert wird die Papierbahn in die Leimungseinrichtung 11 gelenkt. In diesem Beispiel sind lediglich zur Verdeutlichung beide Bahnlaufwege dargestellt, obwohl dies in der Praxis nicht vorkommt. Die Bahnlaufwege sind alternativ zu sehen. Anschließend folgt eine Nachtrockenpartie 5.2 in der die Papierbahn für beide Produktionsszenarien auf den Endtrockengehalt getrocknet wird. Die Nachtrockenpartie ist ebenfalls mit einer Haube 8 eingehaust. Die Nachtrockenpartie 5.2 umfasst ausschließlich zwei-reihige Trockengruppen. Die ersten vier oberen Trockenzylinder 6 der Nachtrockenpartie 5.2 werden nicht von einem Trockensieb umschlungen. Dadurch wird die Papierbahn 2 nicht abgedeckt. Dies ermöglicht den Einsatz von Prallströmungstrocknern 17 zur Erhöhung des Schrumpfes quer zur Maschinenlaufrichtung 16 bei der Herstellung von Sackkraftpapierbahnen 2.

Anschließend wird die Papierbahn 2, 2.1 aufgerollt.

Figur 2 zeigt eine zweite Ausführungsform einer erfindungsgemäßen Papiermaschine 1 in vereinfachter Darstellung. Die gezeigte Papiermaschine 1 ist ebenfalls geeignet zur Herstellung einer Sackkraftpapierbahn 2 und einer festigkeitsarmen Papierbahn 2.1. Der Aufbau unterscheidet sich von dem Aufbau der Papiermaschine 1 in Figur 1 lediglich in der Anordnung der Leimungseinrichtung 11 relativ zu der Staucheinrichtung 10. Beide Einrichtungen sind ebenfalls direkt nach der Vortrockenpartie 5.1 angeordnet. Die Staucheinrichtung 10 ist in diesem Beispiel auf einer Konsole 10.1 stehend oberhalb der Leimungseinrichtung 11 angeordnet. In Maschinenlaufrichtung 16 gesehen ist vor der Staucheinrichtung 10 und vor der Leimungseinrichtung 11 ebenfalls eine Überführvorrichtung 12 vorgesehen, mit der es möglich ist die Papierbahn 2, 2.1 wahlweise durch die Staucheinrichtung 10 oder durch die Leimungseinrichtung 11 zu führen.

Korrespondierende Elemente der Ausführungsbeispiele in den Figuren sind mit gleichen Bezugszeichen versehen. Die Funktionen solcher Elemente in den einzelnen Figuren entsprechen einander, sofern nichts anderes beschrieben ist und es nicht zu Widersprüchen führt. Auf eine wiederholte Beschreibung wird daher verzichtet.

### Bezugszeichenliste

- 1: Papiermaschine
- 2: Sackkraftpapierbahn
- 2.1: festigkeitsarme Papierbahn
- 3: Formiersektion
- 4: Pressensektion
- 5: Trockenpartie
- 5.1: Vortrockenpartie
- 5.2: Nachtrockenpartie
- 6: Trockenzylinder
- 7: Leitwalzen
- 8: Haube
- 9: Aufrollung
- 10: Staucheinrichtung
- 10.1: Konsole
- 11: Leimungseinrichtung
- 12: Überführvorrichtung
- 13: Bedienebene
- 14: Fundament
- 15: Keller
- 16: Maschinenlaufrichtung
- 17: Prallströmungstrockner

## Patentansprüche

1. Papiermaschine (1) geeignet zur Herstellung einer Sackkraftpapierbahn (2) und einer festigkeitsarmen Papierbahn (2.1), umfassend eine Formiersektion (3) zum Formieren und Entwässern der Papierbahn (2, 2.1), eine Pressensektion (4) und eine Trockenpartie (5) mit einer Vortrockenpartie (5.1) und einer Nachtrockenpartie (5.2), zum weiteren Entwässern der Papierbahn (2, 2.1), sowie einer Aufrollung (9), wobei nach der Vortrockenpartie (5.1) eine Staucheinrichtung (10) zum Stauchen der Papierbahn (2, 2.1) angeordnet ist, wobei nach der Vortrockenpartie (5.1) zusätzlich eine Leimungseinrichtung (11) angeordnet ist.

2. Papiermaschine nach Anspruch 1, wobei die Staucheinrichtung (10 )unterhalb der Leimungseinrichtung (11) angeordnet ist.

3. Papiermaschine nach Anspruch 1, wobei die Staucheinrichtung (10)oberhalb der Leimungseinrichtung (11) angeordnet ist.

4. Papiermaschine nach Anspruch 1, wobei die Staucheinrichtung (10)in Maschinenlaufrichtung (16) gesehen vor oder nach der Leimungseinrichtung (11) angeordnet ist.

5. Papiermaschine nach einem der vorhergehenden Ansprüche, wobei nach der Vortrockenpartie (5.1) eine Überführvorrichtung (12) angeordnet und geeignet ausgeführt ist zum wahlweisen Überführen der Papierbahn (2, 2.1) in die Staucheinrichtung (10 )oder in die Leimungseinrichtung (11).

6. Papiermaschine nach einem der vorhergehenden Ansprüche, wobei nach der Staucheinrichtung (10)und Leimungseinrichtung (11) eine Nachtrockenpartie (5.2) angeordnet ist.

7. Papiermaschine nach einem der vorhergehenden Ansprüche, wobei die Formiersektion (3) als Langsieb ausgebildet ist.

8. Papiermaschine nach einem der vorhergehenden Ansprüche, wobei die Pressensektion (4) mindestens einen, vorzugsweise zwei Schuhpressnips aufweist.

9. Papiermaschine nach Anspruch 1 bis 8, wobei die Pressensektion (4) eine als Kompaktpresse ausgeführt ist

10. Papiermaschine nach einem der vorhergehenden Ansprüche, wobei die Pressensektion (4) so dimensioniert und gestaltet ist, dass die Summe der Linienkräfte aller Pressnips in einem ersten Linienkraftbereich von ≥ 1300kN/m und alternativ in einem zweiten Linienkraftbereich von < 1300kN/m einstellbar sind.

11. Papiermaschine nach Anspruch 10, wobei zur Herstellung von Sackkraftpapier (2) die Papierbahn durch die Staucheinrichtung (10 )geführt ist und die Pressenpartie (4) so eingestellt ist, dass die Summe der Linienkräfte aller Pressnips im zweiten Linienkraftbereich liegen.

12. Papiermaschine nach einem der vorhergehenden Ansprüche, wobei zur Herstellung einer festigkeitsarmen Papierbahn (2.1) die Papierbahn durch die Leimungseinrichtung (11) geführt ist und die Pressensektion (4) so eingestellt ist, dass die Summe der Linienkräfte aller Pressnips im ersten Linienkraftbereich liegen.

13. Papiermaschine nach Anspruch 1, wobei das Dampf- und Kondensatsystem der Vortrockenpartie (5.1) mindestens eine Heizgruppe mit Thermokompressoren zur Beheizung der zur Heizgruppe zugeordneten Trockenzylindern (6) umfasst.

14. Verfahren zur wahlweisen Herstellung einer Sackkraftpapierbahn (2) und einer festigkeitsarmen Papierbahn (2.1), in einer Papiermaschine 1 umfassend eine Formiersektion (3) zum Formieren und Entwässern der Papierbahn, eine Pressensektion (4) und eine Trockenpartie (5) mit einer Vortrockenpartie (5.1) und einer Nachtrockenpartie (5.2), zum weiteren Entwässern der Papierbahn (2, 2.1), sowie einer Aufrollung (9), wobei nach der Vortrockenpartie (5.1) eine Staucheinrichtung (10 )zum Stauchen der Papierbahn und zusätzlich eine Leimungseinrichtung (11) angeordnet wird, wobei zur Herstellung einer festigkeitsarmen Papierbahn (2.1) die Papierbahn an der Staucheinrichtung (10) vorbei durch die Leimungseinrichtung (11) geführt wird und zur Herstellung von Sackkraftpapier (2) die Papierbahn an der Leimungseinrichtung (11) vorbei durch die Staucheinrichtung (10) geführt wird.

## Claims

1. Paper machine (1) suitable for producing a sack-kraft paper web (2) and a low-strength paper web (2.1), comprising a forming section (3) for forming and dewatering the paper web (2, 2.1), a press section (4) and a drying section (5) comprising a pre-dryer section (5.1) and an after-dryer section (5.2) for further dewatering the paper web (2, 2.1), and a reel-up (9) wherein an end-compression unit (10) for compressing the paper web (2, 2.1) is arranged after the pre-dryer section (5.1), wherein a sizing unit (11) is additionally arranged after the pre-dryer section (5.1).

2. Paper machine according to Claim 1,
wherein the end-compression unit (10) is arranged underneath the sizing unit (11).

3. Paper machine according to Claim 1,
wherein the end-compression unit (10) is arranged above the sizing unit (11).

4. Paper machine according to Claim 1,
wherein the end-compression unit (10) is arranged before or after the sizing unit (11), as seen in the machine running direction (10).

5. Paper machine according to one of the preceding claims,
wherein a transfer device (12) is arranged after the pre-dryer section (5.1) and is designed to be suitable for the optional transfer of the paper web (2, 2.1) into the end-compression unit (10) or into the sizing unit (11).

6. Paper machine according to one of the preceding claims,
wherein an after-dryer section (5.2) is arranged after the end-compression unit (10) and sizing unit (11).

7. Paper machine according to one of the preceding claims,
wherein the forming section (3) is designed as a fourdrinier wire.

8. Paper machine according to one of the preceding claims,
wherein the press section (4) has at least one, preferably two shoe press nips.

9. Paper machine according to Claims 1 to 8,
wherein the press section (4) is designed as a compact press.

10. Paper machine according to one of the preceding claims,
wherein the press section (4) is dimensioned and configured such that the sum of the line forces of all the press nips can be set in a first line force range of ≥ 1300 kN/m and alternatively in a second line force range of < 1300 kN/m.

11. Paper machine according to Claim 10, wherein, for the production of sack-kraft paper (2), the paper web is led through the end-compression unit (10) and the press section (4) is set such that the sum of the line forces of all the press nips lies in the second line force range.

12. Paper machine according to one of the preceding claims,
wherein, for the production of a low-strength paper web (2.1), the paper web is led through the sizing unit (11) and the press section (4) is set such that the sum of the line forces of all the press nips lies in the first line force range.

13. Paper machine according to Claim 1,
wherein the steam and condensate system of the pre-dryer section (5.1) comprises at least one heating group with thermocompressors for heating the drying cylinders (6) assigned to the heating group.

14. Method for the optional production of a sack-kraft paper web (2) and a low-strength paper web (2.1) in a paper machine (1) comprising a forming section (3) for forming and dewatering the paper web, a press section (4) and a drying section (5) comprising a pre-dryer section (5.1) and an after-dryer section (5.2) for further dewatering the paper web (2, 2.1), and a reel-up (9), wherein an end-compression unit (10) for compressing the paper web and additionally a sizing unit (11) are arranged after the pre-dryer section (5.1), wherein, for the production of a low-strength paper web (2.1), the paper web is led through the sizing unit (11), past the end-compression unit (10), and for the production of sack-kraft paper (2), the paper web is led through the end-compression unit (10), past the sizing unit (11).

## Revendications

1. Machine à papier (1) adaptée à la production d'une bande de papier kraft pour sacs (2) et d'une bande de papier (2.1) à faible résistance, ladite machine à papier comprenant une section de formage (3) destinée au formage et à la déshydratation de la bande de papier (2, 2.1), une section de presse (4) et une partie de séchage (5) comprenant une partie de pré-séchage (5.1) et une partie de post-séchage (5.2) et destinée à la déshydratation supplémentaire de la bande de papier (2, 2.1), et une enrouleuse (9), un dispositif de refoulement (10) destiné à refouler la bande de papier (2, 2.1) étant disposée en aval de la partie de pré-séchage (5.1), un dispositif d'encollage (11) étant en outre disposé en aval de la partie de pré-séchage (5.1).

2. Machine à papier selon la revendication 1, le dispositif de refoulement (10) étant disposé au-dessous du dispositif d'encollage (11).

3. Machine à papier selon la revendication 1, le dispositif de refoulement (10) étant disposé au-dessus du dispositif d'encollage (11).

4. Machine à papier selon la revendication 1, le dispositif de refoulement (10) étant disposé en amont ou en aval du dispositif d'encollage (11) par référence au sens de défilement de la machine (16).

5. Machine à papier selon l'une des revendications précédentes, un dispositif de transfert (12) étant disposé en aval la partie de pré-séchage (5.1) et étant conçu de manière appropriée pour transférer sélectivement la bande de papier (2, 2.1) dans le dispositif de refoulement (10) ou dans le dispositif d'encollage (11).

6. Machine à papier selon l'une des revendications précédentes, une partie de post-séchage (5.2) étant disposée en aval du dispositif de refoulement (10) et du dispositif d'encollage (11).

7. Machine à papier selon l'une des revendications précédentes, la section de formage (3) étant conçue comme une toile sans fin.

8. Machine à papier selon l'une des revendications précédentes, la section de presse (4) comportant au moins une emprise de presse à sabot, de préférence deux emprises de presse à sabot.

9. Machine à papier selon la revendication 1 à 8, la section de presse (4) étant conçue comme une presse compacte.

10. Machine à papier selon l'une des revendications précédentes, la section de presse (4) étant dimensionnée et conçue de telle sorte que la somme des forces linéaires de toutes les emprises de presse uisse être réglée dans une première plage de force linéaire ≥ 1300 kN/m et alternativement dans une deuxième plage de force linéaire < 1300 kN/m.

11. Machine à papier selon la revendication 10, afin de produire du papier kraft pour sacs (2), la bande de papier étant guidée à travers le dispositif de refoulement (10) et la partie de presse (4) étant réglée de telle sorte que la somme des forces linéaires de toutes les emprises de presse soit située dans la deuxième plage de force linéaire.

12. Machine à papier selon l'une des revendications précédentes, afin de produire une bande de papier (2.1) à faible résistance, la bande de papier étant guidée à travers le dispositif d'encollage (11) et la partie de presse (4) étant réglée de telle sorte que la somme des forces linéaires de toutes les emprises de presse soit située dans la première plage de forces linéaires.

13. Machine à papier selon l'une des revendications 1 à 12, **caractérisée en ce que** le système vapeur et condensat de la partie de pré-séchage (5.1) comprend au moins un groupe de chauffage muni de compresseurs thermiques destinés à chauffer les cylindres de séchage (6) associés au groupe de chauffage.

14. Procédé de production sélective d'une bande de papier kraft pour sacs (2) et d'une bande de papier (2.1) à faible résistance, dans une machine à papier 1 comprenant une section de formage (3) destinée au formage et à la déshydratation de la bande de papier, une section de presse (4) et une partie de séchage (5) comprenant une partie de pré-séchage (5.1) et une partie de post-séchage (5.2) et destinée à la déshydratation supplémentaire de la bande de papier (2, 2.1) et une enrouleuse (9), un dispositif de refoulement (10) destiné à refouler la bande de papier et en outre un dispositif d'encollage (11) étant disposés en aval de la partie de pré-séchage (5.1), la bande de papier étant guidée devant le dispositif de refoulement (10) à travers le dispositif d'encollage (11) afin de produire une bande de papier (2.1) à faible résistance et la bande de papier étant guidée devant le dispositif d'encollage (11) à travers le dispositif de refoulement (10) afin de produire du papier kraft pour sacs (2).
